# EUROPÄISCHE PATENTSCHRIFT

(11) **EP 3 215 739 B1**
(45) Veröffentlichungstag und Bekanntmachung des Hinweises auf die Patenterteilung: **22.04.2020**
(21) Anmeldenummer: 15790158.8
(22) Anmeldetag: 05.11.2015
(51) Int. Cl.: F04B 43/02

(54) **PUMPENEINHEIT FÜR REDUKTIONSMITTEL EINER ABGASREINIGUNGSANLAGE**
PUMP UNIT FOR REDUCING AGENT OF AN EXHAUST-GAS PURIFICATION SYSTEM
UNITÉ POMPE POUR AGENT DE RÉDUCTION D' UNE INSTALLATION D'ÉPURATION DE GAZ D'ÉCHAPPEMENT

(30) Priorität: 06.11.2014 DE 102014222743
(43) Veröffentlichungstag der Anmeldung: 13.09.2017
(73) Patentinhaber: Vitesco Technologies GmbH, 30165 Hannover (DE)
(72) Erfinder: KLÜGL, Wendelin, 92358 Seubersdorf (DE)
(86) Internationale Anmeldenummer: PCT/EP2015/075806
(87) Internationale Veröffentlichungsnummer: WO 2016/071443

(56) Entgegenhaltungen:
- EP-A2- 0 417 402
- WO-A1-2012/152498
- DE-A1-102008 054 686
- DE-A1-102010 028 850

## Beschreibung

Die Erfindung betrifft eine Pumpeneinheit für Reduktionsmittel einer Abgasreinigungsanlage einer auf einem Membranträger angeordneten Membran und mit einem Pumpengehäuse zur Halterung eines radial äußeren Bundes der Membran.

Eine Abgasreinigungsanlage für eine solche Pumpeneinheit ist aus der DE 44 10 022 A1 bekannt. Bei dieser Abgasreinigungsanlage ist ein Dosiersystem vorgesehen, über einem Katalysator ein Reduktionsmittel zuführbar ist. Die Druckschriften DE 10 2010 028 850 A1, DE 10 2008 054 686 A1 und WO 2012 152498 A1 zeigen Membranpumpen, bei denen die Förderung durch eine Auf- und Ab-Bewegung der Membran erfolgt, und wobei die verwendeten Membranen plattenförmig ausgebildet sind.

In der Praxis sind für solche Dosiersysteme als Verdrängerpumpen ausgebildete Pumpenstufen bekannt. Die Membran ist von dem radial äußeren Bund aus gesehen radial innerhalb zwischen Gehäuseteilen des Pumpengehäuses eingespannt. Bei den bekannten Pumpenstufen entsteht häufig zwischen dem Pumpengehäuse und dem radial äußeren Bund der Membran eine Leckage. Eine solche Leckage führt zu Funktionsstörungen bis hin zum Ausfall des gesamten Systems. Der Erfindung liegt das Problem zugrunde, eine Pumpeneinheit der eingangs genannten Art so weiter zu bilden, dass sie eine besonders zuverlässige Dichtheit aufweist.

Dieses Problem wird erfindungsgemäß dadurch gelöst, dass der radial äußere Bund der Membran einen Verstärkungsring hat.

Durch diese Gestaltung kann der radial äußere Bund mit dem Verstärkungsring unter Vorspannung zwischen zwei Gehäuseteilen des Pumpengehäuses eingespannt und verpresst sein. Damit wird eine besonders zuverlässige Abdichtung bereits am äußeren Bund der Membrane gewährleistet. Hierdurch werden Leckagen im vom radial äußeren Bund gesehen radial inneren Bereich der Membrane vermieden. Durch diese Gestaltung wird zudem eine zuverlässige Funktion der gesamten Abgasreinigungsanlage sichergestellt.

Damit ist dies Pumpenstufe insbesondere für den Einsatz in so genannten SCR Pumpeneinheiten geeignet.

Zur weiteren Erhöhung der Zuverlässigkeit der Dichtheit der Pumpenstufe trägt es gemäß einer anderen vorteilhaften Weiterbildung der Erfindung bei, wenn der radial äußere Bund der Membran eine von den Gehäuseteilen erzeugten Haltenut vollständig ausfüllt.

Die Befestigung des Verstärkungsrings in dem Pumpengehäuse gestaltet sich gemäß einer anderen vorteilhaften Weiterbildung der Erfindung besonders einfach, wenn der Verstärkungsring zwischen zwei Gehäuseteilen des Pumpengehäuses eingespannt ist.

Die Pumpenstufe weist gemäß einer anderen vorteilhaften Weiterbildung der Erfindung eine besonders hohe Stabilität auf, wenn der Verstärkungsring aus Metall gefertigt ist.

Zur weiteren Erhöhung der Zuverlässigkeit der Dichtheit der Pumpenstufe trägt es gemäß einer anderen vorteilhaften Weiterbildung der Erfindung bei, wenn der Verstärkungsring stoffschlüssig mit gummielastischem Material der Membran verbunden ist. Die stoffschlüssige Verbindung kann beispielsweise durch ein Anvulkanisieren erzeugt werden.

Ein besonders zuverlässiger Sitz des Verstärkungsringes auf dem Pumpengehäuse lässt sich gemäß einer anderen vorteilhaften Weiterbildung der Erfindung einfach sicherstellen, wenn der Verstärkungsring auf dem Pumpengehäuse aufgepresst ist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in:
- Fig. 1: eine Schnittdarstellung durch eine Pumpenstufe,
- Fig. 2: eine weitere Ausführungsform der Pumpenstufe.

Figur 1 zeigt eine Schnittdarstellung durch eine als Orbitalpumpe ausgebildete Pumpenstufe 1 für Reduktionsmittel einer nicht dargestellten Abgasreinigungsanlage für eine Brennkraftmaschine eines Kraftfahrzeuges. Eine solche Abgasreinigungsanlage ist beispielsweise aus der DE 44 10 022 A1 bekannt.

Die Pumpenstufe 1 hat ein Pumpengehäuse 2, welches sich aus mehreren Gehäuseteilen 3 - 5 zusammensetzt. Das Pumpengehäuse 2 hat einen Anschluss 6 zur Förderung des Reduktionsmittels. Innerhalb des Pumpengehäuses 2 ist eine Antriebswelle 7 drehbar gelagert und über ein Wälzlager 8 an einem Membranträger 9 gelagert. Der Membranträger 9 ist mit dem radial inneren Bereich einer Membran 10 verbunden. Die Membran 10 hat zwei radial äußere Bunde 11, 12, welche jeweils zwischen zwei Gehäuseteilen 3 - 5 eingespannt sind. Die Gehäuseteile 3 - 5 weisen für die Ränder 11, 12 umlaufende Haltenuten 13, 14 auf. Deutlich ist zu erkennen, dass die Bunde 11, 12 der Membran 10 die Haltenuten 13, 14 vollständig ausfüllen. Die Bunde 11, 12 bilden durch ihre Form jeweils einen Verstärkungsring 15, 16 der Membran 10. Weiterhin zeigt Figur 1 einen Trennkammerpin 17 der Pumpenstufe 1.

Figur 2 zeigt einen Teilbereich einer weiteren Ausführungsform einer Pumpenstufe 18 mit einem Pumpengehäuse 19 vor der Montage an einer Membran 20. Das Pumpengehäuse 19 hat drei Gehäuseteile 21 - 23. Die Membran 20 hat an ihrem radial äußeren Bereich zwei umlaufende Bunde 24, 25, welche eine von den Gehäuseteilen gebildete Haltenut 26, 27 vollständig ausfüllen. Die Bunde 24, 25 weisen zudem jeweils einen Verstärkungsring 28, 29 aus Metall auf. Im montierten Zustand der Pumpenstufe 18 sind die Verstärkungsringe 28, 29 auf den Gehäuseteilen 21 - 23 aufgepresst. Die Membran 20 ist auf einem Membranträger 30 befestigt.

## Patentansprüche

1. Pumpeneinheit für Reduktionsmittel einer Abgasreinigungsanlage für eine Brennkraftmaschine eines Kraftfahrzeuges mit einem auf einer Membranträger (9, 30) angeordneten Membran (10, 20) und mit einem Pumpengehäuse (2, 19) zur Halterung eines radial äußeren Bundes (11, 12, 24, 25) der Membran (10, 20), **dadurch gekennzeichnet, dass** die Membran (10, 20) ringförmig ausgebildet ist, wobei die Membran (10, 20) zwei axial zueinander beabstandete radiale äußere Bunde (11, 12, 24, 25) aufweist und die Bunde (11, 12, 24, 25) der Membran (10, 20) jeweils einen Verstärkungsring (15, 16, 28, 29) haben.

2. Pumpeneinheit nach Anspruch 1, **dadurch ge**- **kennzeichnet**, dass die radial äußeren Bunde (11, 12, 24, 25) der Membran (10, 20) jeweils eine von den Gehäuseteilen (3 - 5, 21 - 23) erzeugten Haltenut (13, 14, 26, 27) vollständig ausfüllen.

3. Pumpeneinheit nach Anspruch 1 oder 2, **dadurch gekennzeichnet, dass** jeweils einer der Verstärkungsringe (15, 16, 28, 29) zwischen zwei Gehäuseteilen (3 - 5, 21 - 23) des Pumpengehäuses eingespannt ist.

4. Pumpeneinheit nach einem der Ansprüche 1 bis 3, **dadurch gekennzeichnet, dass** zumindest einer der Verstärkungsringe (28, 29) aus Metall gefertigt ist.

5. Pumpeneinheit nach einem der Ansprüche 1 bis 4, **dadurch gekennzeichnet, dass** zumindest einer der Verstärkungsringe (28, 29) stoffschlüssig mit gummielastischem Material der Membran verbunden ist.

6. Pumpeneinheit nach einem der Ansprüche 1 bis 5, **dadurch gekennzeichnet, dass** zumindest einer der Verstärkungsringe (28, 29) auf dem Pumpengehäuse (2, 19) aufgepresst ist.

## Claims

1. Pump unit for reducing agents of an exhaust gas purification system for an internal combustion engine of a motor vehicle having a diaphragm (10, 20) which is arranged on a diaphragm carrier (9, 30), and having a pump housing (2, 19) for securing a radially outer collar (11, 12, 24, 25) of the diaphragm (10, 20), **characterized in that** the diaphragm (10, 20) is of annular configuration, the diaphragm (10, 20) having two radially outer collars (11, 12, 24, 25) which are spaced apart axially with respect to one another and the collars (11, 12, 24, 25) of the diaphragm (10, 20) each having a reinforcing ring (15, 16, 28, 29).

2. Pump unit according to Claim 1, **characterized in that** the radially outer collars (11, 12, 24, 25) of the diaphragm (10, 20) each completely fills a holding groove (13, 14, 26, 27) which is produced by the housing parts (3-5, 21-23).

3. Pump unit according to Claim 1 or 2, **characterized in that** in each case one of the reinforcing rings (15, 16, 28, 29) is clamped in between two housing parts (3-5, 21-23) of the pump housing.

4. Pump unit according to one of Claims 1 to 3, **characterized in that** at least one of the reinforcing rings (28, 29) is produced from metal.

5. Pump unit according to one of Claims 1 to 4, **characterized in that** at least one of the reinforcing rings (28, 29) is connected in an integrally joined manner to elastomeric material of the diaphragm.

6. Pump unit according to one of Claims 1 to 5, **characterized in that** at least one of the reinforcing rings (28, 29) is pressed on the pump housing (2, 19).

## Revendications

1. Unité de pompe pour agent de réduction d'une installation de purification de gaz d'échappement pour un moteur à combustion interne d'un véhicule automobile, comprenant une membrane (10, 20) disposée sur un support de membrane (9, 30) et un boîtier de pompe (2, 19) pour retenir un épaulement radialement extérieur (11, 12, 24, 25) de la membrane (10, 20), **caractérisée en ce que** la membrane (10, 20) est réalisée sous forme annulaire, la membrane (10, 20) présentant deux épaulements radiaux extérieurs (11, 12, 24, 25) espacés axialement l'un de l'autre, et les épaulements (11, 12, 24, 25) de la membrane (10, 20) présentant chacun une bague de renforcement (15, 16, 28, 29).

2. Unité de pompe selon la revendication 1,
**caractérisée en ce que** les épaulements radialement extérieurs (11, 12, 24, 25) de la membrane (10, 20) remplissent à chaque fois complètement une rainure de retenue (13, 14, 26, 27) produite par les parties de boîtier (3-5, 21-23).

3. Unité de pompe selon la revendication 1 ou 2,
**caractérisée en ce qu'**à chaque fois l'une des bagues de renforcement (15, 16, 28, 29) est serrée entre deux parties de boîtier (3-5, 21-23) du boîtier de pompe.

4. Unité de pompe selon l'une quelconque des revendications 1 à 3,
**caractérisée en ce qu'**au moins l'une des bagues de renforcement (28, 29) est fabriquée en métal.

5. Unité de pompe selon l'une quelconque des revendications 1 à 4,
**caractérisée en ce qu'**au moins l'une des bagues de renforcement (28, 29) est connectée par liaison de matière au matériau élastomère de la membrane.

6. Unité de pompe selon l'une quelconque des revendications 1 à 5,
**caractérisée en ce qu'**au moins l'une des bagues de renforcement (28, 29) est pressée sur le boîtier de pompe (2, 19).
